# FASCICULE DE BREVET EUROPEEN

(11) **EP 0 299 567 B1**
(45) Date de publication et mention de la délivrance du brevet: **15.05.1991**
(21) Numéro de dépôt: 88201403.8
(22) Date de dépôt: 05.07.1988
(51) Int. Cl.: A63B 49/04

(54) **Poignée de raquette**
Schläger-Handgriff
Racket handle

(30) Priorité: 14.07.1987 BE 8700780
(43) Date de publication de la demande: 18.01.1989
(73) Titulaire: "ETABLISSEMENTS DONNAY", en abrégé: "DONNAY, S.A.", B-6400 Couvin (BE)
(72) Inventeur: Van Raemdonck, Joris, B-2768 Bazel (BE)
(74) Mandataire: Finsterwald, Manfred, Dipl.-Ing., Dipl.-Wirtsch.-Ing.

(56) Documents cités:
- GB-A- 13 337
- GB-A- 323 485
- US-A- 1 696 462
- US-A- 4 161 813

## Description

La présente invention se rapporte à une poignée de raquette généralement achevée par l'enroulement d'une lanière en cuir ou analogue, et se terminant par une pièce qui se présente sous la forme d'un embout, qui est destinée à recevoir un élément de poids interchangeable, et comportant une partie centrale cylindrique creuse qui se glisse dans une cavité de section correspondante menagée dans la poignée.

Les propriétés de frappe de la raquette peuvent être modifiées en fonction des besoins du joueur avec une poignée de raquette comme décrit dans GB-A-323 485. Cette poignée de raquette comporte un filetage mâle autour de la partie centrale cylindrique creuse de l'embout où l'élément de poids interchangeable est fixé. L'embout est détachable relié avec la poignée de raquette par une vis centrale.

Avec une telle poignée il est désavantageux que le changement des poids est compliqué et lent, parce que premièrement il est nécessaire de détacher la vis, ensuite les poids peuvent être changés et finalement la vis doit être fixée de nouveau.

Le but de l'invention est une structure particulière permettant une interchangeabilité aisée et rapide d'élément de poids, tandis que la prise en main (grip) de la poignée de raquette est considérablement améliorée.

Pour réaliser ces objectifs, conformément à l'invention la poignée consiste d'un noyau destiné à être entouré par une couche de matière synthétique, la cavité qui est menagée dans l'axe du noyau est destinée à recevoir l'élément de poids interchangeable, l'embout se glisse sur l'extrémité du noyau de la poignée et comporte une partie qui, en position d'utilisation, s'étend au-delà de l'extrémité de la poignée, et une partie qui entoure l'extrémité de la poignée, tandis qui, en position d'utilisation, s'étend au-delà de l'extrémité de la poignée, et une partie qui entoure l'extrémité de la poignée, tandis que la partie de l'embout qui entoure le noyau est destinée à être noyée dans la matière synthétique précitée.

Toujours selon l'invention, l'embout précité présente une saillie périphérique située entre la partie qui, en position d'utilisation, s'étend au delà de la poignée précitée et la partie qui entoure l'extrémité précitée de la poignée, qui détermine la distance sur laquelle la partie de l'embout précité est noyé dans la matière synthétique.

Dans une forme de réalisation avantageuse, la partie centrale cylindrique creuse précitée et l'élément de poids interchangeable coopèrent entre eux à la manière d'un assemblage à baïonnette, l'élément de poids interchangeable, de forme cylindrique, étant à cet effet pourvu de deux tétons et la partie centrale cylindrique creuse présentant deux creusures longitudinales dans lesquelles peuvent glisser les tétons précités.

D'autres détails et avantages de l'invention ressortiront de la description qui sera donnée ci-après d'une poignée de raquette selon l'invention. Cette description n'est donnée qu'à titre d'exemple et ne limite pas l'invention. Les notations de référence se rapportent au dessin ci-annexé.
La figure 1 est une vue explosée et en élévation montrant les éléments constitutifs de l'extrémité de la poignée selon l'invention.
La figure 2 est une vue en élévation et en coupe montrant les éléments précités, assemblés.

La poignée de raquette 1 selon les figures comporte un noyau 2 sur l'extrémité duquel se glisse un embout 3 qui comporte une partie 4 qui entoure l'extrémité du noyau 2 et une partie 5 qui, en position d'utilisation, déborde de l'extrémité de la poignée. Ces deux parties 4 et 5 sont séparées par une saillie périphérique 6 qui détermine l'endroit jusqu'où l'embout 3 est noyé dans la matière synthétique 7 qui entoure également le noyau 2 de la poignée.

La partie 4 de l'embout 3 s'étend en oblique et vers l'extérieur en direction de la saillie périphérique 6. Cette saillie périphérique 6 se situe à hauteur d'une section de plus grande diamètre qui permet d'obtenir une poignée qui offre une prise en main ou "grip" particulièrement favorable.

L'embout, qui présente une série de fentes 8 s'étendant selon des plans qui coïncident avec l'axe géométrique de la poignée, est constitué d'une matière souple telle que du caoutchouc souple ou synthétique ou un élastomère. Au centre de l'embout 3 est prévue une cavité axiale 9 comportant une partie cylindrique centrale 10 qui présente intérieurement des creusures longitudinales 11 diamétralement opposées pour recevoir un élément de poids interchangeable 12, lui-même muni de deux tétons 13 qui coopèrent avec les creusures longitudinales 11 prévues dans la partie cylindrique centrale 10 à la manière d'un assemblage à baïonnette. La partie cylindrique centrale 10 de l'embout 3 pénètre, à cet effet, dans une cavité de section correspondante 14 prévue dans l'axe de la poignée, à l'extrémité de celle-ci.

Au fond de la cavité 14 est disposée une pièce en matière élastique 15 à effet de ressort, par exemple en caoutchouc, grâce à laquelle l'élément 12 est repoussé par ses tétons contre le bord libre de la partie cylindrique centrale 10.

Chaque élément de poids interchangeable possède un poids différent et il est donc possible de modifier les caractéristiques techniques de la raquette grâce à la simplicité du système de montage de ces éléments.

La rotation de l'élément de poids interchangeable est obtenue grâce à la présence d'une fente 16′ dans la partie extérieure de la tête 16 de l'élément.

Il est entendu que l'invention n'est pas limitée à la forme d'exécution décrite et que bien des modifications pourraient y être apportées sans sortir du cadre de la présente demande de brevet.

## Revendications

1. Poignée de raquette généralement achevée par l'enroulement d'une lanière en cuir ou analogue, et se terminant par une pièce qui se présente sous la forme d'un embout, qui est destinée à recevoir un élément de poids interchangeable, et comportant une partie centrale cylindrique creuse qui se glisse dans une cavité de section correspondante menagée dans la poignée,
**caractérisée** en ce que la poignée consiste d'un noyau (2) destiné à être entouré par une couche de matière synthétique (7), la cavité (14) qui est menagée dans l'axe du noyau (2) est destinée à recevoir l'élément de poids interchangeable (12), l'embout (3) se glisse sur l'extrémité du noyau (2) de la poignée et comporte une partie (5) qui, en position d'utilisation, s'étend au-delà de l'extrémité de la poignée, et une partie (4) qui entoure l'extrémité de la poignée, tandis que la partie (4) de l'embout (3) qui entoure le noyau (2) est destinée à être noyée dans la matière synthétique précitée (7).

2. Poignée de raquette selon la revendication 1, caractérisée en ce que l'embout précité (3) présente une saillie périphérique (6) située entre la partie (5) qui, en position d'utilisation, s'étend au-delà de la poignée précitée et la partie (4) qui entoure l'extrémité précitée de la poignée (1) qui détermine la distance sur laquelle la partie 4 de l'embout précité (3) est noyé dans la matière synthétique (7).

3. Poignée de raquette selon l'une quelconque des revendications 1-2, caractérisé en ce que la partie centrale cylindrique creuse précitée (10) et l'élément de poids interchangeable (12) coopèrent entre eux à la manière d'un assemblage à baïonnette, l'élément de poids interchangeable (12), de forme cylindrique, étant à cet effet pourvu de deux tétons (13) et la partie centrale cylindrique creuse (10) présentant deux creusures longitudinales (11) dans lesquelles peuvent glisser les tétons précités (13).

4. Poignée de raquette selon l'une quelconque des revendications 2-3, caractérisée en ce que la partie (4) qui entoure l'extrémité du manche présente des fentes (8)qui s'étendent selon des plans comportant l'axe géométrique de la poignée de la raquette.

## Patentansprüche

1. Schlägergriff, der im allgemeinen mit einem Lederriemen oder dergl. bewickelt ist und mit einem Teil in Form eines Aufsatzes endet, das dazu bestimmt ist, ein austauschbares Gewichtelement aufzunehmen, und einen hohlen zentralen zylindrischen Teil besitzt, der in eine im Griff vorgesehene Aussparung mit entsprechendem Querschnitt eingesteckt wird, dadurch **gekennzeichnet**, daß der Griff aus einem Kern (2) besteht, der dazu bestimmt ist, von einer Kunststoffschicht (7) umgeben zu werden, die Aussparung (14), die in der Achse des Kerns (2) vorgesehen ist, dazu bestimmt ist, das austauschbare Gewichtelement (12) aufzunehmen, der Aufsatz (3) auf das Ende des Kerns (2) des Griffs aufgesteckt wird und einen Teil (5), der sich in der Benutzungsstellung über das Ende des Griffs hinaus erstreckt, und einen Teil (4) besitzt, der das Ende des Griffs umgibt, während der Teil (4) des Aufsatzes (3), der den Kern (2) umgibt, dazu bestimmt ist, in den Kunststoff (7) versenkt zu werden.

2. Schlägergriff nach Anspruch 1, dadurch gekennzeichnet, daß der Aufsatz (3) einen Umfangsvorsprung (6) besitzt, der sich zwischen dem Teil (5), der in Benutzungsstellung sich über den Griff hinaus erstreckt, und dem Teil (4), der das Ende des Griffs (1) umgibt, befindet und die Distanz bestimmt, über die der Teil (4) des Aufsatzes (3) in den Kunststoff (7) versenkt wird.

3. Schlägergriff nach einem der Ansprüche 1-2, dadurch gekennzeichnet, daß der hohle zentrale zylindrische Teil (10) und das austauschbare Gewichtelement (12) miteinander nach der Art einer Bajonettverbindung zusammenwirken, wobei das austauschbare Gewichtelement (12) von zylindrischer Form zu diesem Zweck mit zwei Zapfen (13) versehen ist und der hohle zentrale zylindrische Teil (10) zwei Längsnuten (11) besitzt, in denen die Zapfen (13) gleiten können.

4. Schlägergriff nach einem der Ansprüche 2-3, dadurch gekennzeichnet, daß der Teil (4), der das Ende des Griffs umgibt, Schlitze (8) aufweist, die sich in Ebenen erstrecken, in denen die geometrische Achse des Schlägergriffs liegt.

## Claims

1. Racket handle generally finished by winding a leather strap or similar, and terminated by a cap-shaped piece, intended to receive an interchangeable weight member and comprising a hollow cylindrical center portion, which is slipped into a cavity of mating cross-section provided in the handle,
**characterized** in that the handle comprises a core (2) intended to be surrounded by a layer of synthetical material (7), the cavity (14) which is provided along the axis of the core (2) is intended to receive the interchangeable weight member (12), the cap (3) is slipped over the end of the core (2) of the handle and comprises a portion (5) which, in the use position, extends beyond the end of the handle, and a portion (4) which surrounds the end of the handle, while the portion (4) of the cap (3) which surrounds the core (2) is intended to be embedded in the said synthetical material (7).

2. Racket handle according to claim 1, characterized in that the said cap (3) comprises a circumferential projection (6) located between the portion (5) which, in the use position, extends beyond the said handle and the portion (4) which surrounds the said end of the handle (1), which determines the distance over which the portion (4) of the said cap (3) is embedded in the synthetical material (7).

3. Racket handle according to one of claims 1 or 2, characterized in that the hollow cylindrical center portion (10) and the interchangeable weight member (12) cooperate with each other in the manner of a bayonet connection, the cylinder-shaped interchangeable weight member (12), being for this purpose provided with two lugs (13) and the hollow cylindrical center portion (10) being provided with two longitudinal depressions (11) in which the said lugs (13) can slide.

4. Racket handle according to one of claims 2 or 3, characterized in that the portion (4) which surrounds the end of the handle is provided with slots (8) which extend along planes comprising the geometrical axis of the handle of the racket.
